# EUROPÄISCHE PATENTSCHRIFT

(11) **EP 0 271 636 B1**
(45) Veröffentlichungstag und Bekanntmachung des Hinweises auf die Patenterteilung: **19.06.1991**
(21) Anmeldenummer: 87111440.1
(22) Anmeldetag: 07.08.1987
(51) Int. Cl.: E04F 10/06

(54) **Markise**
Florentine blind
Store

(30) Priorität: 16.12.1986 DE 3642873
(43) Veröffentlichungstag der Anmeldung: 22.06.1988
(73) Patentinhaber: Clauss-Markisen GmbH & Co., D-73266 Bissingen (DE)
(72) Erfinder: Clauss, Ulrich, D-7311 Bissingen a.d.Teck (DE)
(74) Vertreter: Rüger, Rudolf, Dr.-Ing.

(56) Entgegenhaltungen:
- DE-A- 2 736 721
- DE-A- 3 047 895
- DE-A- 3 508 918
- DE-B- 2 212 893
- FR-A- 2 115 739
- FR-A- 2 334 802
- FR-A- 2 519 062
- US-A- 1 476 464
- US-A- 1 897 029
- US-A- 1 915 529
- US-A- 1 980 991

## Beschreibung

Die Erfindung betrifft eine Markise, insbesondere Fallarmmarkise oder Markisolette mit den Merkmalen des Oberbegriffs des Anspruches 1.

Aus der US-A-1 980 991 ist eine Markisolette bekannt, die zum Aufspannen des Markisentuches Ausfallarme aufweist, deren der Wand benachbartes Ende in an der Wand befestigten Schwenklagern gehaltert ist. Das von der Wand abliegende Ende der Ausfallarme ist mit dem Markisentuch bzw. einer das Markisentuch unterstützenden Ausfallstange befestigt. Die Ausfallarme sind Vierkantrohre und enthalten im Inneren eine Vorspanneinrichtung, die dazu dient, die Ausfallarme in eine von der Wand weggeklappte Stellung vorzuspannen, um das Markisentuch in der ausgefahrenen Stellung gespannt zu halten. Die Vorspanneinrichtung besteht aus einer schraubenförmigen Druckfeder, die sich mit ihrem wandseitigen Ende auf einer in dem Ausfallarm befestigten Schulter abstützt. Das andere Ende der Druckfeder ist über eine Beilagscheibe mit einer Zugstange verbunden, die durch die Druckfeder und die Schulter hindurchführt, um mit einem Haken in einer unterhalb der Schwenkachse befindlichen Öse eingehängt zu werden. Die Druckfeder erzeugt mit Hilfe der Zugstange ständig ein Drehmoment, das bestrebt ist, den Ausfallarm von der Wand wegzuklappen.

Der Ausfallarm selbst hat eine konstante Länge, gemessen zwischen der Schwenkachse und der Ausfallstange und ändert demzufolge seine Geometrie beim Herausschwenken nicht.

Wegen der Anbringung der als Widerlager dienenden Öse unterhalb der Schwenkachse ändert sich beim Wegschwenken des Ausfallarms von der Wand erheblich der Hebelarm, unter dem die Zugstange die von der Feder ausgeübte Kraft einleitet und somit das Drehmoment. Bei vollständig an die Wand geklapptem Ausfallarm ist der Hebelarm verschwindend klein und entsprechend gering das mit Hilfe der Druckfeder erzeugbare Moment.

Aus der DE-A-33 44 359 ist eine Markisolette bekannt, bei der der Ausfallarm durch eine aufgewickelte Blattfeder in Richtung auf die ausgeklappte Stellung zu vorgespannt ist. Eine solche Feder verläuft zwar nicht störend oberhalb des Schwenklagers, doch bedingt sie eine nennenswerte Verbreiterung des Schwenklagers, da sie, um die notwendige Kraft zu erzeugen, eine erhebliche Breite aufweisen muß.

Ausgehend hiervon ist es Aufgabe der Erfindung, eine Markise zu schaffen, bei der die Vorspanneinrichtung weder in der hochgeklappten noch in der heruntergeklappten Stellung in störender Weise sichtbar ist und bei der weitgehend unabhängig von der Schwenkstellung des Ausfallarmes das Drehmoment, das den Ausfallarm von der Wand weg vorspannt, nahezu konstant ist.

Erfindungsgemäß wird diese Aufgabe durch eine Markise mit den Merkmalen des Anspruches 1 gelöst.

Eine weitere Vereinfachung läßt sich erreichen, wenn der Ausfallarm aus zwei in Längsrichtung gegeneinander beweglichen Teilen besteht und die Vorspanneinrichtung kinematisch zwischen den-beiden Teilen angeordnet ist. In diesem Falle greift das Vorspannmittel an dem mit der Ausfallstange verbundenen Teil des Ausfallarmes an. Dabei werden die Lagerungsverhältnisse besonders einfach, wenn die beiden Teile des Ausfallarmes teleskopartig ineinander verschieblich geführt sind. Der Arm erfährt dann keinerlei Gestaltsänderung in seinem Querschnitt.

Das Drehmoment, mit dem der Ausfallarm bei ansonsten gleicher Vorspanneinrichtung in die ausgeklappte Stellung vorgespannt wird, kann leicht vergrößert werden, wenn auf der Schwenkachse des Schwenklagers eine eine Außenumfangsfläche aufweisende Umlenkscheibe sitzt, wobei das Zugmittel um einen Teil der Außenumfangsfläche der Umlenkscheibe herumgelegt ist. Gleichzeitig verhindert eine solche Umlenkscheibe starke Richtungsänderungen in dem Zugmittel, die eventuell zu einem vorzeitigen Verschleiß führen könnten. Die Umlenkscheibe kann drehfest in dem Schwenklager sitzen und das Zugmittel kann mit seinem ortsfesten Ende an der Umlenkscheibe befestigt sein.

Besonders raumsparende Verhältnisse im Bereich des Schwenklagers entstehen, wenn der dem Schwenklager zugekehrte Teil des Ausfallarmes an einem Lagerstück befestigt ist, das auf der Schwenkachse schwenkbar gehaltert ist und gabelartig die Umlenkscheibe übergreift.

Als Vorspannmittel kommen Druckfedern in Gestalt von Schraubenfedern oder Gasfedern in Frage, wobei letztere sich durch eine besonders flache Federkennlinie bei geringem Bauvolumen auszeichnen, d.h. die Federkraft ändert sich bei Gasfedern nur geringfügig über den gesamt möglichen Hub.

Wenn eine Gasfeder als Vorspannmittel verwendet wird, läßt sich eine weitere Vereinfachung der Anordnung dadurch erreichen, daß die Kolbenstange der Gasfeder den einen Teil des Ausfallarmes bildet. Der andere Teil des Ausfallarmes weist bevorzugt einen rohrförmigen Abschnitt auf, in dem der Zylinder der Gasfeder untergebracht und befestigt ist.

Das Zugmittel wird im einfachsten Falle von einem Metallseil gebildet.

Im Falle der Ausbildung der Markise als Markisolette sitzt das Schwenklager für einen, wie oben beschriebenen Ausfallarm nicht, wie bei einer Fallarmmarkise, unmittel auf der Wand, sondern stattdessen auf einem Führungsschlitten, der in wandseitig ortsfest angebrachten Führungsschienen längsverschieblich ist. Im übrigen können auch bei der Markisolette dieselben Konstruktionsmerkmale verwendet sein.

In der Zeichnung sind Ausführungsbeispiele des Gegenstandes der Erfindung dargestellt. Es zeigen:
- Fig. 1: eine Fallarmmarkise gemäß der Erfindung in einer perspektivischen Darstellung,
- Fig. 2: einen der Ausfallarme der Markise nach Fig. 1 im hochgeklappten Zustand in einer verkürzten Darstellung und teilweise geschnitten, unter Veranschaulichung der verwendeten Gasfeder,
- Fig. 3: eine Markisolette gemäß der Erfindung in einer perspektivischen Darstellung,
- Fig. 4: einen der Führungsschlitten der Markisolette mit dem daran gelagerten Ausfallarm und
- Fig. 5: die Führungsschiene zur Führung des Führungsschlittens nach Fig. 4 in einer perspektivischen Ausschnittsdarstellung.

In Fig. 1 ist eine Fallarmmarkise 1 in teilweise ausgefahrenem Zustand veranschaulicht, die vor einem Fenster 2 eines nicht weiter gezeigten Gebäudes angebracht ist. Sie weist oberhalb des Fensters 2 eine Tuch- oder Wickelwelle 3 auf, die in nicht weiter dargestellten Lagern ortsfest horizontal gelagert ist und durch ebenfalls nicht veranschaulichte Antriebseinrichtungen in Umdrehungen zu versetzen ist, um ein Markisentuch 4 auf die Tuchwelle 3 auf- oder von dieser abzuwickeln. Das Markisentuch 4 ist zu diesem Zweck mit seiner Hinterkante fest an der Tuchwelle 3 angebracht.

Unterhalb der Wickelwelle 3 sind seitlich neben dem Fenster 2 insgesamt zwei gleiche Ausfallarme 5 in Schwenklagern 6 um miteinander fluchtende horizontale Schwenkachsen 7 schwenkbar gelagert. Aus Gründen der perspektivischen Darstellung ist von den beiden Ausfallarmen 5 lediglich einer sichtbar. Der andere ist durch das Markisentuch 4 abgedeckt.

Die beiden Schwenkarme 5 sind an ihrem freien, von dem ortsfesten Schwenklager 6 abliegenden Ende durch eine Ausfallstange miteinander verbunden, an der das Markisentuch 4 im Bereich seiner Vorderkante 8 befestigt ist.

Wie Fig. 2 zeigt, bestehen die Ausfallarme 5 aus zwei teleskopartig gegeneinander bewegbaren Teilen 9 und 10, von denen der eine Teil 9 ein Aluminiumrohr ist und der andere Teil 10 die Kolbenstange einer in dem Aluminiumrohr 9 untergebrachten Gasfeder 11. Die Gasfeder 11 besteht in bekannter Weise aus einem Zylindergehäuse 12, in das endseitig Verschlußstücke 13 und 14 abgedichtet eingesetzt und dort befestigt sind. Die Verschlußstücke 13 und 14 begrenzen zusammen mit dem Zylindergehäuse 12 einen Zylinderraum 15, in dem die Kolbenstange 10 hineinragt. Zu diesem Zweck enthält das untere Verschlußstück 14 eine koaxiale Durchgangsbohrung 16, durch die hindurch abgedichtet die Kolbenstange 10 hindurchführt. Auf dem innenliegenden Ende der Kolbenstange 10 ist ein Kolben 17 befestigt, der als Führung und Anschlag für die Kolbenstange 10 dient.

Der Zylinderraum 15 ist mit unter hohem Druck stehendem Gas gefüllt, das bestrebt ist, die Kolbenstange 10 aus dem Zylinderraum 15 auszutreiben.

Wie ersichtlich, ist die Gasfeder 11 in den rohrförmigen Teil von dem dem Schwenklager 6 benachbarten Ende her eingeschoben, und zwar so weit, bis die in Fig. 2 untere Stirnseite der Gasfeder 11 mit der entsprechenden Stirnseite des Teiles 9 bündig ist. In diesem Zustand ist das Zylindergehäuse 12 durch nicht weiter sichtbare Schrauben in Längsrichtung fixiert.

Das Schwenklager 6 enthält eine Befestigungsplatte 18, die mit Schrauben 19 und 21 neben dem Fenster 2 anzubringen ist.Einstückig mit der Befestigungsplatte 18 sind zwei rechtwinklig zu der Schwenkachse 7 im Abstand voneinander verlaufende Lagerflansche 22 und 23, durch die die Schwenkachse 7 hindurch verläuft. Zwischen den beiden Lagerflanschen 22 und 23 ist auf der Schwenkachse 7 ein längliches, quaderförmiges Lagerstück 24 schwenkbar gelagert, das sich in Richtung auf die Schwenkachse 7, wie gezeigt, gabelt und mit seinen hierdurch entstehenden parallel und mit Abstand verlaufenden Enden 25 und 26 eine Umlenkscheibe 27 übergreift, die ebenfalls auf der Schwenkachse 7 sitzt.

In dem von der Schwenkachse 7 abliegenden Ende des Lagerstückes 24 ist ein zu der Schwenkachse 7 rechtwinklig verlaufendes Innengewinde angebracht, in das die Kolbenstange 10 mit ihrem aus dem Zylindergehäuse 12 hervorschauenden Ende eingeschraubt ist.

Die Umlenkscheibe 27 enthält eine längs ihrem Umfang verlaufende Führungsnut 28, durch die ein Zugmittel in Gestalt eines Stahlseiles 29 läuft. Das Stahlseil 29 ist mit einem Ende oberhalb der Schwenkachse 7 an dem Schwenklager 6 mittels eines Nippels 31 zwischen der Befestigungsplatte 18 und der Schwenkachse 7 verankert, während das andere Ende des Stahlseils 29 an dem Teil 9 ebenfalls mit Hilfe an dem Stahlseil 29 angebrachten Nippels 32 befestigt ist. Auf dem Teil 9 ist zu diesem Zweck in der Nähe des dem Schwenklager 6 benachbarten Ende ein Ring 33 fixiert, der einen radial nach außen sich öffnenden Schlitz 34 aufweist, in den das Stahlseil 29 eingehängt ist.

Das obere von der Gasfeder 11 abliegende Ende des Teils 9 trägt ein Ringstück 35, an dem die Ausfallstange befestigt ist.

Bei dem in Fig. 2 gezeigten Aufbau des Ausfallarmes 5 ist die unter hohem Druck stehende Gasfeder 11 bestrebt, die Kolbenstange 10 auszufahren. Da der mit der Ausfallstange verbundene Teil 9, d.h. der äußere Teil des Ausfallarmes 5, mit dem Schwenklager 6 über das Stahlseil 29 verbunden ist, entsteht hierdurch ein Drehmoment, das bestrebt ist, den Ausfallarm 5 aus der in Fig. 2 gezeigten Stellung im Uhrzeigersinne nach unten zu schwenken. Dieses Drehmoment entsteht, weil das Stahlseil 29, das an dem Teil 9 befestigt ist, um die Schwenkachse 7 herum verläuft, um zwischen der Schwenkachse 7 und der Befestigungsplatte 18, d.h. der Wand an dem Schwenklager 6 verankert zu sein. Das andere Ende des Zugseiles befindet sich auf der von der Wand abliegenden Seite der Schwenkachse 7. Das Zugseil 29 wird gleichsam gegen die Kraft der Gasfeder 11 auf einem Teil des Umfangs der Umlenkscheibe 27 aufgewickelt, was das Moment entstehen läßt. Wird der in Fig. 2 gezeigte Ausfallarm an seinem oberen oder äußeren Ende freigegeben, um nach unten zu schwenken, wird das Stahlseil 29 von der Umlenkscheibe 27 heruntergewickelt, wobei gleichzeitig die Kolbenstange 10 aus der Gasfeder 11 ausfährt, während umgekehrt beim Hochschwenken des Ausfallarmes 5 aus der in Fig. 1 gezeigten Stellung in die Stellung nach Fig. 2 das Stahlseil 29 wieder über einen größeren Umfang auf der Umlenkscheibe 27 aufgelegt wird, während die Kolbenstange 10 in das Zylindergehäuse 12 eingeschoben wird.

Beim Ein- und Ausfahren der Markise 1 tritt entsprechend eine Verlängerung oder Verkürzung der Ausfallarme 5 auf.

Die Anwendung des in Fig. 2 gezeigten Ausfallarmes 5 ist nicht auf Fallarmmarkisen, wie sie in Fig. 1 gezeigt sind, beschränkt, sondern es können solche Ausfallarme 5 auch beispielsweise bei Markisoletten angewandt werden, wie dies Fig. 3 zeigt.

Die Tuchwelle ist dabei in einem nach unten offenen Kasten 36 oberhalb des Fensters 2 ortsfest gelagert. Unterhalb des Markisenkastens 36 sind auf der Wand des Gebäudes neben dem Fenster 2 zwei Führungsschienen 37 und 38 parallel und im Abstand zueinander vertikal verlaufend besfestigt. Die beiden Führungsschienen 37 und 38 sind mit einem Längsschlitz 39 versehen und haben untereinander gleiche Längsprofile. Sie dienen der verschieblichen Lagerung der beiden Ausfallarme 5, die einenends durch die Schlitze 39 der Führungsschienen 37, 38 in deren Innenraum führen und anderenends an der Fallstange angebracht sind.

Gemeinsam mit den Ausfallarmen 5 bewegt sich vor den Führungsschienen 37, 38 eine Umlenkrolle 41, die parallel zu der Ausfallstange bzw. Vorderkante des Markisentuches 4 verlaufend angeordnet ist.

Die Führungsschienen 37, 38 haben den in Fig. 5 gezeigten, etwa rechteckigen Querschnitt, der von zwei Seitenwänden 42, 43 sowie einer den Schlitz 39 enthaltenden Vorderwand 44 und einer Rückwand 45 begrenzt ist.

In dem hierdurch begrenzten Innenraum läuft ein Führungsschlitten 46, der in Fig. 4 dargestellt ist. Der Führungsschlitten 46 enthält ein längliches Rahmenstück 47, an dessen oberem und unterem Ende auf einer gemeinsamen Achse mit Abstand voneinander zwei Paare von Führungsrollen 47, 48 drehbar gelagert sind, die in den Führungsschienen 37, 38 laufen. In der Nähe des oberen Paares von Führungsrollen 47, 48 sitzt auf einem Ausleger 49 drehbar die Umlenkrolle 41, während unterhalb des Auslegers 49, der sich rechtwinklig zu der Achse der Führungsrollen 47, 48 erstreckt, das Schwenklager 6 angebracht ist. Das Schwenklager 6 ist ebenso wie der abgebrochen veranschaulichte Ausfallarm 5 in der gleichen Weise ausgebildet wie dies Fig. 2 zeigt.

Die demzufolge wiederkehrenden Bauteile sind in Fig. 4 mit demselben Bezugszeichen versehen und nicht erneut beschrieben.

Infolge der Gasfeder 11 werden auch bei der Markisolette 1 die beiden Ausfallarme 5 in Richtung auf die abgeklappte Stellung zu vorgespannt, wobei der Wirkmechanismus wie oben beschrieben ist. Dabei muß darauf geachtet werden, daß das von der Gasfeder 11 in Verbindung mit der Umlenkscheibe 27 erzeugte Moment kleiner ist als das Gewicht der Führungsschlitten 46 sowie der daran angelenkten Ausfallarme 5, wenn die Markise zunächst nach unten fahren soll, ehe die Ausfallarme 5 ausschwenken. Wenn die umgekehrte Reihenfolge gewünscht ist, muß das auf die Ausfallarme 5 wirkende Drehmoment entsprechend größer gewählt werden.

Wenn die Umlenkscheibe 27 drehfest auf der Schwenkachse 7 sitzt, kann das Stahlseil 29 auch an der Umlenkscheibe 27 verankert sein.

## Patentansprüche

1. Markise (1), insbesondere Fallarmmarkise, Markisolette od.dgl., mit einer drehbar gelagerten, antreibbaren Tuchwelle (3), auf der ein daran endseitig befestigtes Markisentuch (4) aufwickelbar ist, mit zwei einenends in wandseitigen Schwenklagern (6) um eine Schwenkachse (7) schwenkbar gelagerten Ausfallarmen (5), die andernends eine Ausfallstange tragen, an der das Markisentuch (4) mit seinem anderen Ende befestigt ist, sowie mit einer wenigstens einem Ausfallarm (5) zugeordneten Vorspanneinrichtung (11), die parallel zu dem jeweiligen Ausfallarm (5) verlaufend angeordnet ist und mit einem Ende an dem Ausfallarm (5) befestigt ist, während das andere Ende (12) an dem Schwenklager (6) verankert ist, um den jeweiligen Ausfallarm (5) in eine von einer Wand weggeklappte Stellung vorzuspannen, dadurch gekennzeichnet, daß der Ausfallarm (5) aus zwei in Längsrichtung gegeneinander beweglichen Teilen (9, 10) besteht und die Vorspanneinrichtung (11) kinematisch zwischen den beiden Teilen (9, 11) angeordnet ist, und daß der mit der Ausfallstange verbundene Teil des Ausfallarmes (5) über ein Zugmittel (29) an dem Schwenklager verankert ist, wobei der Kraftangriffspunkt (34) des Zugmittels (29) an dem mit der Ausfallstange verbundenen Teil (9) auf der von der Wand abliegenden Seite der Schwenkachse (7) liegt.

2. Markise nach Anspruch 1, dadurch gekennzeichnet, daß der eine Teil (10) des Ausfallarmes (5) teleskopartig in dem anderen längsverschieblich geführt ist.

3. Markise nach Anspruch 1, dadurch gekennzeichnet, daß auf der Schwenkachse (7) des Schwenklagers (6) eine eine Außenumfangsfläche aufweisende Umlenkscheibe (27) sitzt, und daß um einen Teil der Außenumfangsfläche der Umlenkscheibe (27) das Zugmittel (29) herumgelegt ist.

4. Markise nach Anspruch 3, dadurch gekennzeichnet, daß die Umlenkscheibe (27) drehfest in dem Schwenklager sitzt, und daß das Zugmittel (29) mit seinem ortsfesten Ende (31) an der Umlenkscheibe (27) befestigt ist.

5. Markise nach Anspruch 3, dadurch gekennzeichnet, daß der dem Schwenklager (6) zugekehrte Teil (10) des Ausfallarmes (5) an einem Lagerstück (24) befestigt ist, das auf der Schwenkachse (7) schwenkbar gehaltert ist und gabelartig die Umlenkscheibe (27) übergreift.

6. Markise nach Anspruch 1, dadurch gekennzeichnet, daß das Vorspannmittel eine Druckfeder (11) ist.

7. Markise nach Anspruch 1, dadurch gekennzeichnet, daß das Vorspannmittel eine Gasfeder (11) ist, die einen Druckmittelzylinder (12) und eine endseitig aus dem Druckmittelzylinder (12) abgedichtet herausgeführte Kolbenstange (10) aufweist.

8. Markise nach Anspruch 7, dadurch gekennzeichnet, daß die Kolbenstange (10) oder der Zylinder (12) der Gasfeder (11) den einen Teil des Ausfallarmes (5) bildet, und daß der andere Teil (9) des Ausfallarmes (5) mit dem anderen Teil (12) der Gasfeder (11) verbunden ist.

9. Markise nach Anspruch 6, dadurch gekennzeichnet, daß der mit der Ausfallstange verbundene Teil (9) des Ausfallarmes (5) einen dem Schwenklager (6) zugekehrten rohrförmigen Abschnitt aufweist, in dem die Druckfeder (11) koaxial zu dem Ausfallarm (5) angeordnet ist, die den anderen teleskopartig geführten Teil (10) des Ausfallarmes (5) in Richtung auf die vorgeschobene Stellung vorspannt.

10. Markise nach Anspruch 8, dadurch gekennzeichnet, daß der mit der Ausfallstange verbundene Teil (9) des Ausfallarmes (5) an seinem dem Schwenklager (6) zugekehrten Ende rohrförmig ausgebildet ist, und daß in dem rohrförmigen Abschnitt (9) die Gasfeder (11) eingesetzt ist, deren Kolbenstange (10) den an dem Schwenklager (6) gelagerten Teil des Ausfallarmes bildet.

11. Markise nach Anspruch 1, dadurch gekennzeichnet, daß das Zugmittel ein Seil (29) ist.

12. Markise nach einem oder mehreren der vorhergehenden Ansprüche, dadurch gekennzeichnet, daß ihre beiden Schwenklager (6) auf Führungsschlitten (46) befestigt sind, die in wandseitigen ortsfest angebrachten Führungsschienen (37, 38) längsverschieblich geführt sind.

## Claims

1. An awning (1), more particularly a drop-arm awning, small awning or the like, having: a rotatably mounted drivable cloth shaft (3) on which an awning cloth (4) attached thereto at the end can be wound; two drop-arms (5) which are mounted at one end to pivot in wall side pivot bearings (6) around a pivot axle (7) and carry at the other end a drop-rod to which the awning cloth (4) is attached by its other end; and a biassing device (11) which is associated with at least one drop-arm (5) and extends parallel with the particular drop-arm (5) and is attached by one end to the drop-arm (5), while the other end (12) is anchored to the pivot bearing (6), to bias the particular drop-arm (5) into a position hinged away from a wall,
characterized in that the drop-arm (5) consists of two portions (9, 10) which can move towards one another in the longitudinal direction and the biassing device (11) is disposed kinematically between said two portions (9, 10), and the portion of the drop-arm (5) connected to the drop-rod is anchored via a pulling means (29) to the pivot bearing, the point (34) of engagement of the force of the pulling means (29) being situated on the portion (9) connected to the drop-rod on the side of the pivot axle (7) remote from the wall.

2. An awning according to claim 1, characterized in that a portion (10) of the drop-arm (5) is telescopically guided longitudinally slidably in the other portion.

3. An awning according to claim 1, characterized in that a deflecting pulley (27) having an external peripheral surface is disposed on the pivot axle (7) of the pivot bearing (6), and the pulling means (29) extends around a portion of the external periphery of the deflecting pulley (27).

4. An awning according to claim 3, characterized in that the deflecting pulley (27) is disposed non-rotatably in the pivot bearing, and the pulling means (29) is attached by its fixed end (31) to the deflecting pulley (27).

5. An awning according to claim 3, characterized in that the portion (10) of the drop-arm (5) adjacent the pivot bearing (6) is attached to a bearing member (24) which is pivotably retained on the pivot axle (7) and straddles fork-like the deflecting pulley (27).

6. An awning according to claim 1, characterized in that the biassing means is a compression spring (11).

7. An awning according to claim 1, characterized in that the prestressing means is a gas spring (11) having a pressure medium cylinder (12) and a piston rod (10) extending sealed at the end out of the pressure medium cylinder (12).

8. An awning according to claim 7, characterized in that the piston rod (10) or the cylinder (12) of the gas spring (11) forms one portion of the drop-arm (5), the other portion (9) of the drop-arm (5) being connected to the other portion (12) of the gas spring (11).

9. An awning according to claim 6, characterized in that the portion (9) of the drop-arm (5) connected to the drop-rod has a tubular portion which is adjacent the pivot axle (6) and in which the compression spring (11) is disposed coaxially with the drop-arm (5), the compression spring biassing the other telescopically guided portion (10) of the drop-arm (5) in the direction of the extended position.

10. An awning according to claim 8, characterized in that the portion (9) of the drop-arm (5) connected to the drop-rod is constructed tubular at its end adjacent the pivot bearing (6), and the gas spring (11) is inserted in the tubular portion (9), its piston rod (10) forming the portion of the drop-arm mounted on the pivot bearing (6).

11. An awning according to claim 1, characterized in that the pulling means is a cable (29).

12. An awning according to one or more of the preceding claims, characterized in that its two pivot bearings (6) are attached to guide slides (46) which are guided longitudinally slidably in guide rails (37, 38) disposed fixed on the wall side.

## Revendications

1. Store (1), en particulier store à projection, store à projection brisée ou analogue, comprenant un axe pour toile (3) qui est monté rotatif, est actionnable et sur lequel peut s'enrouler une toile de store (4) qui y est fixée à son extrémité, deux bras de projection (5) qui sont montés à une extrémité dans des paliers de pivotement (6) côté mur de manière à pivoter autour d'un axe de pivotement (7) et portent à l'autre extrémité une barre de charge sur laquelle la toile de store (4) est fixée par son autre extrémité ainsi qu'un dispositif de tension (11) qui est associé au moins à un bras de projection (5), est disposé parallèlement au bras de projection (5) considéré et est fixé par une extrémité sur le bras de projection (5) tandis que l'autre extrémité (12) est fixée sur le palier de pivotement (6) afin de tendre le bras de projection (5) considéré dans une position basculée loin du mur, caractérisé en ce que le bras de projection (5) est composé de deux parties (9, 10) mobiles l'une par rapport à l'autre en direction longitudinale et le dispositif de tension (11) est disposé sur le plan cinématique entre les deux parties (9, 10) et en ce que la partie du bras de projection (5) reliée à la barre de charge est liée au palier de pivotement par un moyen de traction (29), le point d'application de la force (34) du moyen de traction (29) sur la partie (9) reliée à la barre de charge se trouvant sur le côté du palier de pivotement (7) qui est éloigné du mur.

2. Store selon la revendication 1, caractérisé en ce que la partie (10) du bras de projection (5) est guidée de manière télescopique afin de pouvoir se déplacer longitudinalement dans l'autre partie.

3. Store selon la revendication 1, caractérisé en ce qu'une poulie de renvoi (27) présentant une surface périphérique extérieure est montée sur l'axe de pivotement (7) du palier de pivotement (5) et en ce que le moyen de traction (29) est enroulé autour d'une partie de la surface périphérique extérieure de la poulie de renvoi (27).

4. Store selon la revendication 3, caractérisé en ce que la poulie de renvoi (27) est immobilisée en rotation dans le palier de pivotement et en ce que le moyen de traction (29) est fixé par son extrémité fixe (31) sur la poulie de renvoi (27).

5. Store selon la revendication 3, caractérisé en ce que la partie (10) du bras de projection (5) tournée vers le palier de pivotement (6) est fixée sur une pièce de montage (24) qui est maintenue pivotante sur l'axe de pivotement (7) et chevauche la poulie de renvoi (27) à la manière d'une fourche.

6. Store selon la revendication 1, caractérisé en ce que le moyen de tension est un ressort de compression (11).

7. Store selon la revendication 1, caractérisé en ce que le moyen de tension est un ressort à gaz (11) qui présente un vérin pneumatique (12) et une tige de piston (10) guidée de manière étanche hors du vérin pneumatique (12) à son extrémité.

8. Store selon la revendication 7, caractérisé en ce que la tige de piston (10) ou le corps de vérin (12) du ressort à gaz (11) forme l'une des parties du bras de projection (5) et en ce que l'autre partie (9) du bras de projection (5) est reliée à l'autre élément (12) du ressort à gaz (11).

9. Store selon la revendication 6, caractérisé en ce que la partie (9) du bras de projection (5) reliée à la barre de charge présente une partie tubulaire tournée vers le palier de pivotement (6) dans laquelle le ressort de pression (11) est disposé coaxialement au bras de projection (5), ledit ressort tendant l'autre partie (10) du bras de projection (5) guidée de manière télescopique, en direction de la position avancée.

10. Store selon la revendication 8, caractérisé en ce que la partie (9) du bras de projection (5) reliée à la barre de charge est réalisée tubulaire à son extrémité tournée vers le palier de pivotement (6) et en ce que le ressort à gaz (11) dont la tige de piston (10) forme la partie du bras de projection montée sur le palier de pivotement (6), est monté dans la partie tubulaire (9).

11. Store selon la revendication 1, caractérisé en ce que le moyen de traction est un câble (29).

12. Store selon l'une ou plusieurs des revendications précédentes, caractérisé en ce que ses deux paliers de pivotement (6) sont fixés sur des coulisses (46) qui sont guidées dans des rails de guidage (37, 38) montés de manière fixe côté mur, afin de pouvoir se déplacer longitudinalement.
